# EUROPÄISCHE PATENTSCHRIFT

(11) **EP 0 682 932 B1**
(45) Veröffentlichungstag und Bekanntmachung des Hinweises auf die Patenterteilung: **27.10.1999**
(21) Anmeldenummer: 95103609.4
(22) Anmeldetag: 14.03.1995
(51) Int. Cl.: A61H 33/02

(54) **Strahldüse-Lenkvorrichtung für eine Hydromassagedüse**
Jet orienting device for hydromassage nozzles
Dispositif pour orienter le jet d'une buse d'hydromassage

(30) Priorität: 21.03.1994 DE 4409656
(43) Veröffentlichungstag der Anmeldung: 22.11.1995
(73) Patentinhaber: Baasch, Elke, 63322 Rödermark (DE)
(72) Erfinder: Schüssler, Günter, D-63322 Rödermark (DE)

(56) Entgegenhaltungen:
- EP-A- 0 209 646
- EP-A- 0 376 844
- US-A- 4 715 071

## Beschreibung

Die Erfindung betrifft ein Verfahren zur Steuerung einer vorzugsweise in einem sanitären Wasserbecken angeordneten Hydromassagedüse, bei dem ein durch den Innenhof der Massagedüse hindurchströmendes erstes Fluid in diesem mit zumindest einem zweiten Fluid zur Bildung eines aus einem Luft-Wasser-Gemisch bestehenden Massagestrahls beaufschlagt wird.

Im Bereich sanitärer Einrichtungen sind Vorrichtungen zur Einstrahlung von druckbeaufschlagten flüssigen und/oder gasförmigen Medien, in Verbindung mit einem sanitären Wasserbecken, wie Duschbad, Whirlpool, Schwimm- oder Bewegungsbecken, in stationärer oder mobiler Anordnung bekannt. Der aus derartigen Vorrichtungen abgebbare Strahl dient dem Zwecke der Behandlung des menschlichen Körpers. Bei derartigen Vorrichtungen ist es vorteilhaft, daß die Richtung des abgebbaren Strahls orientierbar ist, daß der abgebbare Strahl pulsiert ausgestoßen wird und nicht zuletzt, daß der Strahl aus einem flüssigen und einem gasförmigen Medium besteht. Bei bekannten Vorrichtungen wird dabei das Prinzip der Wasser-Strahlpumpe genutzt, uni ein Wasser-/Luftgemisch zu erzeugen, welches zur Behandlung des menschlichen Körpers in das in einem Wasserbecken befindliche Wasser eingedüst wird. Bei diesen bekannten Vorrichtungen ist innerhalb eines Düsengehäuses eine mit dem treibenden Medium (Wasser) versorgbare Zentraldüse vorgesehen, aus der das treibende Medium (Wasser) als Freistrahl abgebbar ist und eine die Zentralduse mit Abstand umfassende aus der Atmosphäre belüftbare Ringdüse vorgesehen, aus der das Fangmedium (Luft) zuführbar ist, wobei der Freistrahl infolge seiner Schleppwirkung die über die Ringdüse abgebbare Luft ansaugt und rundum an seiner gesamten Umfangfläche belüftet. Ebenfalls sind Hydromassagedüsen bekannt, die nach dem umgekehrten Prinzip der Wasserstrahlpumpe arbeiten, bei dienen Vorrichtungen ist die Zentraldüse belüftbar, das treibende Medium ist über die Ringdüse zuführbar. In beiden Fällen ist eine Auffangdüse (auch Strahlrohr genannt) vorgesehen, die (das) verschwenkbar sein kann, über die das Gemisch in das Wasserbecken abgebbar ist.

Durch das DE G 9205316.6 ist eine Hydromassagedüse für eine sanitäre Einrichtung bekannt, wobei die Richtung des aus dieser Einstrahldüse abgebbaren Strahls unter Zuhilfenahme mechanischer Vorrichtungen orientierbar ist. Diese Vorrichtung hat den Nachteil, daß die Abdichtung gegen Verlust von Wasser sehr aufwendig ist. Es besteht die Gefahr von Undichtigkeiten an unzugängigen Bauteilen. Nachteiligerweise ist eine aufwendige wartungsbedürftige mechanische Antriebs- und Bewegungsvorrichtung erforderlich, die weitgehend in unzugängigen Einbaubereichen installiert ist. Die Veränderung der Strahl-Orientierung erfolgt nachteiligerweise in Wischbewegungen, die im wesentlichen nur tangential auf den Körper eines Badegastes auftreffen und deshalb nur eine ungenügende Massagewirkung erzeugen. Nachteiligerweise ist die Veränderung der Strahlorientierung durch die Bewegungsfähigkeit der mechanischen Antriebsvorrichtungen begrenzt und träge.

Durch die US 4,763,367, US 4,715,071 und US 4,710,990 sind Hydromassagedüsen bekannt, die drehbar gelagerte Strahlrohre aufweisen, wobei die Strahlrohre durch das strömende Medium in Dreh - oder Schlingerbewegung versetzt werden. Durch die sich bewegenden Strahlrohre ist an derartigen Hydromassagedüsen eine erhebliche Unfallgefahr, insbesondere für Kinder, gegeben. Um eine spürbare Strahlrotation zu bewirken ist ein hoher Strahldruck erforderlich. Zu hoher Strahldruck verursacht bei Anwendung von Unterwassermassage Haut- und Gewebeschäden. Die Baugröße derartiger Vorrichtungen ist nachteiligerweise so groß, daß die Montagewand in erheblichem Umfang aufgetrennt und geschwächt werden muß, was zu statischen Problemen und zu Problemen der Abdichtung führt. Ein Nachteil derartiger Vorrichtungen ist darin zu sehen, daß beim Entleeren der Wanne Restwasser in den Vorrichtungen verbleibt und dies zur Geruchsbildung und mangelhaften Hygienebedingungen führt.

Durch die EP 0 115 603 ist eine Whirlpoolwanne bekannt, bei welcher der aus der Hydromassagedüse abgebbare Strahl pulsierbar ist. Dabei ist in der Luftversorgungsleitung eine Vorrichtung vorgesehen, die taktartig betätigbar, den Luftstrom unterbricht. Eine derartige Vorrichtung hat den Nachteil, daß während der Zeitdauer der Luftstromunterbrechung die Hydromassagedüse nur einen "harten" Wasserstrahl ausstößt, und, daß der aus der Hydromassagedüse abgegebene Strahl stets eine gleichbleibende Richtungsorientierung einnimmt.

Aus der DE 2511856 A1 ist eine Sprühvorrichtung zur Abgabe eines mit angesaugtem Gas vermischten Flüssigkeitsstrahl bekannt. Bei dieser Vorrichtung ist eine zentrale Hauptdüse zur Abgabe eines Flüssigkeitsstrahls in eine Wechselwirkungskammer vorgesehen, in welche Wechselwirkungskammer sowohl Luft, wie auch Wasser zum Zwecke der Gemischbildung einsaugbar sind; mit einer koaxial zur Hauptdüse liegenden, sich stromab von einem engsten Querschnitt diffusorartig erweiternden Auffangdüse, deren engster Querschnitt weiter ist als der engste Querschnitt der Hauptdüse. Vorgesehen ist weiter mindestens ein Anschluß an die Wechselwirkungskammer zur Zuführung von Gas und Zusatzflüssigkeit oder wenigstens ein Anschluß zur Zuführung von Zusatzflüssigkeit aus der Umgebung. Die Hauptdüse und die Auffangdüse weisen einen rechteckigen Querschnitt auf. Aus der Beschreibung ist entnehmbar, daß die rechte Hälfte der Wechselwirkungskammer einen geöffneten Wandabschnitt aufweist, aus dem offensichtlich unkontrolliert Flüssigkeit in die Wechselwirkungskammer einströmen kann. Bei dem Ausführungsbeispiel nach Fig. 3 befindet sich der Austritt der Hauptdüse im Bereich des engsten Querschnitts der Auffangdüse, eine Wechselwirkungskammer ist nicht vorgesehen. Im Auffangbereich der Auffangdüse sind zwei getrennte Einlässe vorgesehen über die Luft und/oder Wasser angesaugt werden kann. Mittel zur Richtungsorienteierung des aus der Sprühvorrichtung abgebbaren Strahls sind in der DE 2511856 A1 nicht vorgesehen.

Der Erfindung liegt die Aufgabe zugrunde, ein Verfahren sowie eine Vorrichtung zur Steuerung von Hydromassagedüsen anzugeben, das die Strömungsrichtung des aus der Hydromassagedüse abgebbaren Massagestrahls beeinflußt, ohne daß hierzu bewegliche Bauteile der Hydromassagedüse erforderlich sind.

Diese Aufgabe wird bei dem Verfahren und der Vorrichtung der eingangs genannten Art erfindungsgemäß dadurch gelöst, daß die Strömungsrichtung des von der Massagedüse abgegebnen Massagestrahls durch Zuführen eines bestimmten Volumenstroms an zweitem Fluid zu dem ersten Fluid durch wenigstens einen winklig zur Strömungsrichtung des ersten Fluids in den Innenhof mündenden Steuerkanal hindurch verändert wird.

Durch ein derartiges Verfahren und durch eine derartige Vorrichtung wird die Steuerung von Hydromassagedüsen ermöglicht, ohne daß hierzu auf bewegliche Bauteile zur Veränderung der Strömungsrichtung des Massagestrahls zurückgegriffen werden muß. Auf diese Weise läßt sich nicht nur eine kostengünstige Herstellung, sondern auch eine nahezu wartungsfreie Lebensdauer erzielen.

Dir genannten Vorteile ergeben sich durch eine Hydromassagedüse die ein Düsengehäuse aufweist und innerhalb des Düsengehäuses ein Innenhof ausgebildet ist, wobei von außen ein Versorgungskanal in den Innenhof hineinführt, welcher Versorgungskanal mit wenigstens einer Versorgungsdüse, in den gegenüber der Versorgungsdüse vergrößerten Innenhof mündet, der Innenhof wird gebildet im wesentlichen durch zwei mit Abstand und im wesentlichen parallel zueinander verlaufenden Wandungen, die in Strömungsrichtung einen Flachkanal bilden, wobei der Flachkanal seitlich durch Wandungen geringerer Breite begrenzt wird, stromab weist der Flachkanal eine Auslaßöffnung auf, seitlich der Versorgungsdüse mündet in den Innenhof wenigstens ein Steuerkanal, durch welchen Steuerkanal eine bestimmte Fluidmenge dem Innenhof zuführbar oder aus dem Innenhof abführbar ist, wobei die Richtungsorientierung des Leistungsstrahls durch die Zuführung oder die Abführung einer bestimmten Fluidmenge beeinflußbar ist.

Die Erfindung stützt sich auf den ansich bekannten Coanda-Effekt und die Erkenntnis, daß ein freier Fluidstrahl aus seiner Umgebung Fluid mit sich fortreist. Sobald jedoch feste Begrenzungen vorhanden sind, können diese das Nachströmen des Umgebungsfluid behindern, sodaß sich der Druck in der Umgebung des Strahls vermindert. Ist die Druckminderung dabei ungleichmäßig um den Strahl verteilt, so daß eine Druckdifferenz zwischen zwei einander gegenüberliegenden Strahlseiten auftritt, dann ist der Strahl durch diese Druckdifferenz aus seiner ursprünglichen Richtung ablenkbar.

In dem erfindungsgemäßen Verfahren wird die Orientierung der Richtung des Fluidstrahls bewirkt:
a) indem ein durch Druck oder Unterdruck strömendes Fluid über den Steuerkanal dem Innenraum zugeführt wird,
b) oder, der Leistungsstrahl geteilt wird und eine von dem Leistungsstrahl abgetrennte Fluid-Teilmenge aus dem Innenhof durch den Steuerkanal abgeleitet wird, wobei der Innenhof wenigstens einen Strahlteiler aufweist,
c) oder, durch Rückkopplung eines Impulses der in Verbindung mit vorgesehenen Nebenkanälen auf den Leistungsstrahl übertragen wird.

Die Erfindung ermöglicht mehrere Arten der Ausgestaltung, wobei jede besondere Art der Ausgestaltung unterschiedlich betreibbar ist.

Gemäß der Ausführungsvariante c) ist die Hydromassagedüse gemäß der Erfindung als Multivibrator ausgebildet, dabei weist der Innenhof des Düsengehäuses in Nachbarschaft zu der Versorgungsdüse zwei sich vorzugsweise in gegenüberliegender Anordnung vorgesehene Steuerkanal-Eingänge oder Steuerkanal-Ausgänge auf. An welchen Steuerkanal-Eingängen oder -Ausgängen von außen her vorgesehene Strömungskanäle anschließen, welche Strömungskanäle entweder:
- von außen mit pulsiertem Steuermedium versorgbar sind, oder
- als Ringkanal ausgebildet, miteinander in Strömungsverbindung stehen, oder
- als Verbindungskanäle zwischen einem stromab der Versorgungsdüse gelegenen Bereich des Innenhofs und dem Nachbarbereich der Versorgungsdüse ausgebildet sind.

Infolge des Düseneffekts ist bei Zuführung des Leistungsstrahls, in dem seitlich erweiterten Bereich des Innenhofs ein Unterdruck erzeugbar. Die seitlichen Umfassungswände des Innenhofs weisen wenigstens eine Öffnung auf, an welche Öffnung ein mit Steuermedium versorgbarer Steuerkanal anschließt. Bei Zufuhr eines Steuermediums, das durch die in der Wandung des Innenhofs vorgesehenen Öffnung zuführbar ist, wird der durch den Düseneffekt gebildete Unterdruck ausgeglichen.

In einer weiteren Variante gemäß der unter c) beschriebenen Ausführungsform der Hydromassagedüse ist im Bereich der Versorgungsdüse die Mündung wenigstens eines Steuerkanals vorgesehen, welcher Steuerkanal entweder von außen mit einem pulsierten Fluid versorgbar ist, oder insich als Ringleitung geschlossen ausgebildet ist, und durch je eine rechts und links der Versorgungsdüse angeordnete Öffnung in den Innenhof des Düsengehäuses mündet.
Anstelle des Ringkanals kann jedoch auch wenigstens einseitig der Versorgungsdüse eine Steuerkanal-Mündung vorgesehen sein, wobei diese Mündung durch einen Steuerkanal mit einer stromab vorgesehenen Einlaßöffnung in Strömungsverbindung steht. Die stromab vorgesehene Einlaßmündung ragt mit einem Wandabschnitt in den Ausströmkanal hinein, wodurch der Durchflußquerschnitt des Ausströmkanals verkleinert wird, wobei durch den Steuerkanal ein Teil des Leistungsstrahls in den stromauf gelegenen Bereich des Innenhofs, in die Nachbarschaft der Versorgungsdüse rückführbar ist.
Bei der Ausgestaltung der Erfindung nach der unter c) beschriebenen Variante sind die der Strahlumschaltung dienenden Signale in rascher Folge auf den Leistungsstrahl übertragbar, sodaß durch die Hydromassagedüse, als Mulitvibrator, die Orientierung des Strahls mit hoher Taktfolge abgebbar ist.

Bei der unter b) beschriebenen Ausführungsvariante der Hydromassagedüse ist vorgesehen, daß innerhalb des Innenhofs wenigstens eine in den Strömungskanal hineinspringende, stromauf gerichtete Kante vorgesehen ist, an welche Kante sich eine nach seitwärts außen gerichtete Ausbuchtung anschließt, wobei die Wandung der Ausbuchtung eine Öffnung aufweist, welche Öffnung in einen Abflutkanal mündet. Durch die in den Strömungskanal hineinspringende Kante ist der Leistungsstrahl teilbar. Durch Abfluten des Teilstrahls kommt der überwiegende Rest des Leistungsstrahls zum einseitigen Anliegen an die Wandung des Ausströmkanals und nimmt eine stabile Orientierung ein. Bei Unterbrechung der Abflutung nimmt der Leistungsstrahl eine stabile zentrale Orientierung ein.

Für die wünschenswerte Gemischbildung ist für die verschiedenen Varianten (a,b,c), insbesondere jedoch vorzugsweise für die Variante b), ist vorgesehen, eine Belüftungsvorrichtung anzuordnen, wobei stromab der Mündung des Steuerkanals, bevorzugt stromab der in den Strömungskanal hineinspringenden Kante, eine Belüftungsöffnung in der Kanalwand ausgebildet. An die Belüftungsöffnung schließt ein vorgesehener, mit der Atmosphäre in Verbindung stehender Belüftungskanal an, wobei die für die Gemischbildung erforderliche Luft dem Strömungskanal zuführbar ist. Gemäß der Erfindung wird vorgeschlagen, den Bereich des Strömungskanals, in welchen der Belüftungskanal mit seiner Versorgungsöffnung mündet mit erweiterndem Querschnitt auszubilden.

Im Rahmen der Erfindung ist es jedoch auch möglich, den jeweiligen Steuerkanal derart zu verlängern, daß neben der jeweils zugeordneten Beeinflussungszone (I,II) auch stromab der Beeinflußungszone eine Belüftung des Ausströmkanals vorgesehen ist, wobei eine mit dem Steuerkanal in strömungsverbindung stehende Belüftungsöffnung in den Ausströmkanal mündet. Vorzugsweise ist jeder Steuerkanal derart verlängert, daß der Ausströmkanal aus der Atmosphäre oder unter Zuhilfenahme eines drucklufterzeugenden Gebläses belüftbar ist.

Die Belüftungsrate des Leistungsstrahls wird gemäß der Erfindung dadurch verbesseret, indem der Querschnitt einer Steuerleitung bzw. deren in den Innenhof führende Mündung eine lichte Öffnung aufweist, der mindestens 25% bis höchstens 100% des lichten Querschnitts der Versorgungsdüse beträgt. Diese Ausgestaltung hat den Vorteil, daß auch bei geringem Unetrdruck eine ausreichende Belüftungsrate in den Innenhof einbringbar ist, andererseits, daß Trägheitsraten bei der Umschaltung der Strahlorientierung durch Luftüberschluß vermieden werden.

In einer anderen Variante wird vorgeschlagen, die zur Gemischbildung erforderliche Luftmenge stromab der Versorgungsdüse in den Innenhof einzuleiten. Zu diesem Zwecke ist vorgesehen, einen mit der Atmosphäre in Strömungsverbindung stehenden Belüftungskanal bevorzugt durch das Zentrum der Versorgungsdüse in den Innenhof einzuführen, wobei die Versorgungsdüse durch den Belüftungskanal in zwei Einzeldüsen unterteilt wird, wobei die Auslaßöffnung des Belüftungskanals stromab des engsten Querschnitts der Versorgungsdüse in den Innenhof des Düsengehäuses mündet. Seitlich der beiden ausgebildeten Versorgungsdüsen ist bei dieser Ausgestaltung jeweils die Mündung eines mit der Atmosphäre in Strömungsverbindung stehenden Steuerkanals vorgesehen.

Die Luftbeimischung wird durch eine zusätzliche stromab der Steuerkanalmündung vorgesehenen Belüftungsöffung weiter begünstigt.

Mit der erfindungsgemäßen Hydromassagedüse gemäß der Ausführungsvariante a) der ein mit Druck oder Unterdruck strömendes Medium über den Steuerkanal dem Innenraum zuführbar ist es möglich, die der Strahlbelüftung dienende Luftmenge dem Innenhof per Steuermedium zuzuführen. Gemäß der Erfindung wird vorgeschlagen, daß Verhältnis Breite: Höhe der Versorgungsdüse im Verhältnis im Bereich zwischen 1:1 bis 5:1 auszubilden, wobei der stündliche fluid Durchsatz an der Versorgungsdüse zwischen Q = 2 m³ bis 4 m³ bei einem Versorgungsdruck Druck von p₁ = 0,7 bis 1,3 bar beträgt.

Ein besonderer Vorteil der Erfindung ist darin zu sehen, daß die Orientierung des in die Wanne abgebbaren Strahls in schneller Folge veränderbar ist, sodaß die Orientierung der aus der Hydromassagedüse abgebbaren Strahlen mit hoher Impulsfolge veränderbar ist, wodurch eine hoch intensive Impuls-Wechselwirkung mit einem auf eine Längsachse gerichteten und mit einem mit Rechts-Linksbewegung pendelnden Strahlensprektrum in den Wanneninnenraum projizierbar ist.

Verschiedene mit der erfindungsgemäßen Hydromassagedüse durchgeführte Versuche, die sowohl mit einem raschen Wechsel der Strahlorientierung in Verbindung mit wenigstens einem Steuerventil, wie mit einem ohne Steuerventil versehenen Multivibrator, dessen Eingänge durch eine rückgekoppelte Nebenströmung beeinflußt waren, haben ergeben, daß die mit Impuls-Wechselwirkung von der Hydromassagedüse ausgehenden Strahlen innerhalb eines großen länglich- ovalen Bereichs, eine bisher unbekannte Massage-Reizwirkung auf den Körper einer dieser Wechselwirkung ausgesetzten Person übertragen, wobei gegenüber bekannten Hydromassagedüsen, mit im wesentlichen punktförmigen und "hart" auftreffenden Strahl, eine bisher nicht erzielbare Intensität einer weichen Massagewirkung erreichbar ist. Diese, gegenüber bekannten Hydromassagedüsen, besonders angenehme Massagewirkung wird insbesondere deshalb erreicht, weil infolge des mit Multivibration beaufschlagten Abgabestrahls sehr hohe Turbulenzen erzeugbar sind und auf Grund dieser hohen Turbulenzen der Düseneffekt besser nutzbar ist, demzufolge weitaus mehr Luft von dem turbulenten Leistungsstrahl aufnehmbar ist, als dies bei bekannten Hydromassagedüsen der Fall ist.

In einer vorteilhaften Weiterbildung der Erfindung ist vorgesehen, den Ausströmkanal der Hydromassagedüse in Bezug auf seine Drehlage voreinstellbar auszubilden. Für diese Ausgestaltung wird vorgeschlagen, die innerhalb des Düsengehäuses für die Strahlführung vorgesehenen Wandungen verdrehbar oder nach seitlich verschwenkbar auszubilden und innerhalb des Düsengehäuses bewegbar zu lagern und, daß in Verbindung mit einem vorgesehenen Betätigungsmittel (Griffstück) von der Ausstrahlseite her die Ausbildungen verstellbar sind. Vorgeschlagen wird, daß der stromab der Mündung des Steuerkanals vorgesehene Aus-strömkanal bzw. dessen Mantelwandungen um seine Längsachse verdrehbar und/oder von der Längsachse nach außen abweichend verschwenkbar gelagert sind. Diese Ausgestaltung hat den Vorteil daß die Orientierung des Ausströmkanals durch Betätigung veränderbar ist, sodaß die Orientierung des Ausstrahlkanals zwischen jeder horizontalen und vertikalen Einstellung voreinstellbar ist.

In einer vorteilhaften Ausgestaltung der voreinstellbaren Variante sind sowohl der Ausströmkanal, wie auch die den Innenraum des Düsengehäuses bildenden Wandungen, als einstückige Baueinheit um die Längsachse des Innenhofs verdrehbar und/oder von der Längsachse nach außen verschwenkbar ausgebildet und innerhalb des Düsengehäuses bewegbar und bevorzugt tauschbar gelagert. Bei dieser Ausgestaltung ist ein innerhalb des Düsengehäuses, jedoch außerhalb des Innenhofs verlaufender Ringkanal vorgesehen, der mit dem Steuerkanal und mit dem Innenhof über eine in dessen Mantelwandungen vorgesehenen Öffnung in Strömungsverbindung steht.

Bei dieser Ausgestaltung ist es denkbar, die Mündungswandungen der Versorgungsdüse an den den Innenhof umschließenden Mantelwandungen vorzusehen und somit die Versorgungsdüse in das verdrehbar und/oder verschwenkbar ausgebildete Bauteil mit einzubeziehen. Vorzugsweise sind die Außenwände der Mantelwandungen zylindrisch oder kugelförmig ausgebildet und innerhalb des Düsengehäuses bewegbar, verdrehbar oder nach radial außen verschwenkbar gelagert. Im Rahmen der Erfindung kann das einstückige Bauteil einen von seiner Mittelachse abweichenden Ausströmkanal aufweisen. Diese Ausgestaltung hat den Vorteil, daß die in der Mantelwandung vorgesehene Öffnung(en) um die Längsachse des Innenhofs, bzw. um die Längsachse der Mantelwandung verdrehbar ist und die Strahlorientierung entsprechend der Drehung oder Verschwenkung der Öffnung veränderbar ist.

In der weiteren Ausgestaltung ist vorgesehen, daß wenigstens eine Wandung der Schmalseiten des Innenhofs eine Ausbuchtung aufweist, wobei die die Ausbuchtung begrenzende Wandung, ausgehend von der Versorgungsdüse, zunächst mit einem nach außen gerichteten Verlauf ausgebildet ist und in ihrem weiteren Verlauf stromab vorzugsweise gebogenen, wenigstens jedoch mit einem Winkel in den Strömungskanal hineinragt. Im wesentlichen im rechten Winkel zu der Versorgungsdüse ist in der die Ausbuchtung umfassenden Wand eine Öffnung vorgesehen, welche wie die Versorgungsdüse in den Innenhof mündet. Die zweite Öffnung steht mit einem vorgesehenen Steuerkanal in Strömungsverbindung, über welchen Steuerkanal dem Innenhof des Düsengehäuses ein Steuermedium zuführbar oder ein Teil des Leistungsstrahls aus dem Innenhof abführbar ist.

In der weiteren Ausgestaltung weist der Innenhof des Düsengehäuses zumindest in Verbindung mit einer Ausbuchtung einen größeren Querschnitt auf als die achsgleich oder achsversetzt der Versorgungsdüse angeordnete Leistungsstrahl-Auslaßöffnung.

In der weiteren Ausbildung ist vorgesehen, daß der Innenhof eine Auslaßöffnung aufweist, welche Auslaßöffnung in wenigstens einen Ausströmkanal mündet. Der Ausströmkanal weist stromab eine keilförmige Ausbildung auf und mündet mit einem breiten Ausstrahlschlitz.

In einer bevorzugten Variante ist die in den Beckeninnenraum mündende Auslaßöffnung der Hydromassagedüse länglich, schlitzartig ausgebildet. Diese Ausbildung hat den Vorteil, daß die Hydromassagedüse in stufenartigen Absätzen der Wanne vorsehbar ist. Derartige Absätze sind beispielsweise in der Montagewand oder im Bereich eines ansich waagrecht verlaufenden Bodens einer Badewanne vorsehbar. Wobei der Auslaßschlitz beispielsweise mit besonders schmalem Verlauf senkrecht stehend innerhalb eines Wandabschnitts oder daß die schlitzartige Auslaßöffnung horizontal liegend innerhalb einer am Boden der Wanne vorgesehenen stufenartigen Ausbildung des Wannenbodens, flach horizontal liegend, festlegbar ist.

In einer weiteren Variante ist vorgesehen, die Öffnung der Versorgungsdüse durch eine oder durch mehrere, die Öffnung der Versorgungsdüse zumindest teilweise umfassenden Wandungen auszubilden, welche Wandungen in den Versorgungskanal hineinragen und stromab zum Innenhof hin eine ausgebildete Strahl-Abrißkante aufweist(aufweisen).
Die Ausbildung der Versorgungsdüse mit einer Strahlabrißkante hat den Vorteil, daß der Leistungsstrahl eine instabile Haltung einnimmt und dem zur Folge die Umschaltung der Strahlorientierung mit geringer Kraft beeinflußbar ist.

Für eine automatisierte Umschaltung der Strahlorientierung ist vorgesehen, daß die zu der Hydromassagedüse hinführenden Steuermedium-Versorgungsleitungen bzw. Teilstrom Abflutleitung wenigstens ein Steuerventil aufweisen, durch welches Steuerventil der Durchflußquerschnitt der Steuer- bzw. Abflutleitung und Kanäle veränderbar ist, wodurch der dem Innenhof zuführbare oder abführbare Mediumstrom steuerbar ist.
Von besonderem Vorteil ist es, wenn die erfindungsgemäße Hydromassagedüse bzw. die der Steuerung der Medien dienenden Ventile durch Fremdenergie elektrisch, pneumatisch oder hydraulisch betätigbar sind und die Betätigung durch ein der Automatisierung dienendes Steuerprogramm durch elektronische Mittel vorgebbar ist. Wobei vorgebbare Taktzeiten und vorgebbare Strahl-Richtungsorientierungen durch ein vorgebbares Programm abrufbar sind und die Strahlorientierung synchronisierbar in gleichlaufende oder gegenläufige Richtungen automatisierbar ist.

Für die Ausgestaltung einer Hydromassagedüse aus der ein Strahl mit bistabiler Strahlorientierung abgebbar ist, wird gemäß der Erfindung vorgeschlagen, innerhalb der den Innenhof umfassenden Wandungen, in zwei sich vorzugsweise gegenüberliegenden Bereichen, je eine Ausbuchtung auszubilden, wobei auch die zweite Ausbuchtung in ihrer Wandung eine Öffnung aufweist, an welche Öffnung ein Steuerkanal anschließt, über welche Steuerkanäle ein der Umschaltung der Strahlorientierung dienender Impuls oder ein Steuermedium dem Innenhof zuführbar ist bzw. ein von dem Leistungstrahl abgetrennter Teilstrom abflutbar ist.
Diese Ausgestaltung hat den Vorteil, daß der den Innenhof durchströmende Leistungsstrahl infolge der jeweiligen Zuführung eines Impulses, eines Steuermediums bzw. Abflutung einer von dem Leistungsstrahl abgetrennten Teilmenge in eine bistabile Orientierung umschaltbar ist.
Wobei natürlich in Kombination mit einem vorausgehend beschriebenen verstellbaren und/oder verschwenkbaren Bauteil, welches wenigstens einen Ausströmkanal aufweist, die Orientierung der Ausstrahlrichtung voreinstellbar ist.

In einer weiteren vorteilhaften Ausgestaltung zweigen stromab der Auslaßöffnung des Innenhofs zwei in verschiedene Richtungen weisende Ausgangskanäle ab. Diese Ausgestaltung hat den Vorteil einer besseren Strahlführung. Von besonderem Vorteil sind verdreh-und/oder verschwenkbare Mantelwandungen in Kombination mit zwei in verschiedene Richtungen weisende Ausgangskanäle. Diese Kombination hat den Vorteil, daß die aus der Hydromassagedüse abgebbaren Strahlen sowohl monostabil, wie bistabil in verschiedene Richtungen aus denen der Strahlführung dienenden geteilten Ausgangskanälen abgebbar sind.

In der Weiterbildung der Erfindung, welche die Belüftung des Leisungsstrahls weiter begünstigt, ist vorgesehen, daß in den oder die Ausgangskanal(kanäle) eine zusätzliche, mit der Atmosphäre in Strömungsverbindung stehende Belüftungsleitung einmündet, wobei die Belüftungsleitung(en) vorzugsweise ein Regelventil aufweist(aufweisen) mittels welchem der Durchgangsquerschnitt der Belüftungsleitung veränderbar ist.
Sofern in einer Variante zwei oder mehr Ausgangskanäle vorgesehen sind, ist es vorteilhaft die verschiedenen Ausgangskanäle durch einen quer zu den einzelnen Ausgangskanälen angeordneten Verbindungskanal miteinander zu verbinden, wobei die Belüftungsleitung entweder in eine dem Innenhof nachgeschalteten Strömungsstrecke des Strömungskanals mündet oder in die verschiedenen aufgeteilten Strömungskanäle einmündet.

In einer anderen vorteilhaften Variante ist vorgesehen, die Außlaßöffnung des Innenhofs als Auffangdüse auszubilden, welche Auffangdüse stromab in den Ausströmkanal mündet. Diese Ausgestaltung hat den Vorteil, daß die Umschaltung der Strahlorientierung mittels relativ schwachen Impulsen durchführbar ist. Vorzugsweise ist die Auffangdüse in ovaler oder rechteckiger Form ausgebildet.

Bevorzugt sind mehrere Hydromassagedüsen zu einer Gruppe zusammengefaßt und mittels wenigstens eines in der Steuermedium-Zufuhr- bzw. Teilstrom Abflutleitung vorgesehenen Steuerventil steuerbar.

Durch unterschiedliche oder gleiche Betätigung der Steuerventile ist die Richtungsorientierung des aus den Hydromassagedüsen abgebbaren Strahls beeinflußbar, bevorzugt synchronisiert in vorgebbaren Taktzeiten orientiert abgebbar.

Eine vorteilhafte Ausgestaltung der Erfindung gestattet es, mehrere Hydromassagedüsen als einstückige Baugruppe auszubilden. Dabei ist vorgesehen, innerhalb eines Düsengehäuses mehrere Innenhöfe in horizontaler Anordnung nebeneinander oder in vertikaler Anordnung übereinander anzuordnen und als einstückige Baugruppe auszubilden. Der Innenraum des Düsengehäuses weist dann mehrere Innenhöfe, mit jeweils wenigstens einem Ausstrahlkanal auf. Diese Ausbildung hat den Vorteil, daß durch eine Vielzahl von Ausstrahlkanälen, die zu einer Baueinheit zusammengefaßt sind ein horizontal oder vertikal abgebbares Strahlspektrum von der Hydromassagedüse abgebbar ist.

Diese Ausgestaltung hat den Vorteil, daß durch die Abgabe des Fluids aus mehreren, zu einer Baugruppe zusammengefassten Ausstrahlöffnungen und gleichzeitiger Umschaltung der Strahl-Orientierung die Intensität des abgegebenen Strahls auf eine weitaus größere Fläche abgebbar und übertragbar ist, als dies bei einer bekannten Hydromassagedüse der Fall ist, deren Strahlorientierung nur durch Wischbewegungen oder manuell veränderbar ist. Dabei ist leicht einzusehen, daß bei kurzen Steuerventil-Umschaltintervallen besonders hohe Strahlimpulse erzeugbar sind.
Auch die in einer Baugruppe angeordneten Mantelwandungen einer Beeinflussungszone können einzeln, wie vorausgehend beschrieben, voreinstellbar ausgebildet sein.

Die Weiterbildung der Baugruppe gestattet die Anordnung von mehreren Ausströmkanälen auf einer Ebene, in kreisrunder oder zumindest bogenartiger Anordnung. Vorzugsweise ist der Versorgungskanal, für mehrere in kreisrunder oder bogenartiger Anordnung vorgesehenen Ausströmkanälen, im Zentrum der Baugruppe angeordnet. Bei der Ausgestaltung dieser Baugruppe weist die Achse wenigstens eines Ausströmkanals gegenüber der Achse seines benachbarten Ausstrahlkanals, in Strömungsrichtung, eine Winkelabweichung auf. In einer bevorzugten Variante weisen die in den Außenbereichen einer Baugruppe angeordneten Ausstrahlkanäle eine nach außen gerichtete Ausstrahlrichtung auf. Diese Ausgestaltung hat den Vorteil, daß das abgebbare Strahlspektrum wenigstens auf den Bereich eines Teilkreises abgebbar ist.

In einer bevorzugten Festlegung der erfindungsgemäßen Hydromassagedüse ist vorgesehen, in dem Wandabschnitt des Bereichs einer Badewanne, dem Füße eines in der Badewanne liegenden Badegastes zuzuordnen sind und dem Wandabschnitt des Bereichs, dem der Rücken eines in der Badewanne liegenden Badegastes zuzuordnen ist, wenigstens eine senkrecht stehende oder horizontal liegenden Gruppe von Hydromassagedüsen anzuordnen und diese mit pulsierter wechselnder Strahlorientierung zu betreiben.
In einer weiteren bevorzugten Anordnung ist vorgesehen, eine Gruppe von horizontal nebeneinander vorgesehenen Hydromassagedüsen in den Wandbereichen, vorzugsweise nahe dem Boden des Wasserbeckens, oder im Bodenbereich des Wasserbeckens festzulegen und diese mit pulsierter wechselnder Strahlorientierung zu betreiben.

Für die Anordnung der erfindungsgemäßen Hydromassagedüse wird vorgeschlagen, das Düsengehäuse im wesentlichen in vertikaler Anordnung in oder auf einer Montagewand festzulegen und die Versorgungsleitung für den Leistungsstrahl von oben nach unten gerichtet in die Versorgungsdüse einzuführen, wobei der Ausströmkanal mit Krümmung in den Innenraum des Wasserbeckens mündet. Diese Anordnung hat den Vorteil, daß die Baulänge der Hydromassagedüse innerhalb der zur Verfügung stehenden Wandhöhe vorsehbar ist und, daß die Innenräume der Hydromassagedüse in ihrer senkrecht stehenden Anordnung restwasserfrei entleerbar sind.
Im Rahmen der Erfindung ist vorgesehen, mehrere Hydromassagedüsen innerhalb einer vorzugsweise freistehenden Säule anzuordnen. Diese Ausbildung hat den Vorteil, daß die Hydromassagedüsen in Duschbädern oder einer sonstigen sanitären Einrichtung nutzbar sind, wobei zumindest teilweise freistehende Säulen, Wand- oder Deckenbereiche einer Duscheinrichtung als Träger für die Hydromassagedüsen dienen. Dabei ist vorgesehen, daß die in den Säulen oder den Wänden der Durcheinrichtung vorgesehenen Hydromassagedüsen durch innerhalb der Säulen oder den Wänden vorgesehenen Versorgungsleitungen mit einem Leistungsstrahl aus der Hauswasserversorgung oder im Strömungskreislauf in Verbindung mit einer Umlaufpumpe versorgbar sind. Vorteilhaft ist die Ausbildung schlitzartiger Ausströmöffnungen die auf der Flachseite der Trägerpanele vorgesehen sind. In der weiteren Ausbildung kann die Trägerpanele selbstverständlich im wesentlichen als senkrecht stehende Wand oder als Säule ausgebildet sein.

Im Rahmen der Erfindung ist weiter vorgesehen, daß eine derartige Panele, Wand oder Säule, als Träger, zur Aufnahme von mehreren Ausstrahlöffnungen und den zugehörigen Versorgungs-und Steuerleitungen ausgebildet und mittels vorgesehenen Befestigungsmitteln im Bereich einer sanitären Naßzelle stationär oder mobil verankerbar und mittels vorgesehenem Anschlußmittel an eine vorzugsweise flexible Versorgungsleitung anschließbar und aus einer Quelle mit Fluid versorgbar ist.

In einer besonderen Variante sind mehrere Trägerpanelen zu einer durch eine vorgesehene Wandöffnung betretbaren Naßzelle zusammengefügt. Die Naßzelle ist gebildet aus einer Bodenwanne, mit aufstehenden Seitenwandungen die als Trägerpanele zur Aufnahme von Hydromassagedüsen ausgebildet sind. Bevorzugt ist eine verschwenkbare Zellen-Eingangstüre und eine die Kopfseite der Naßzelle überspannende Abdeckung vorgesehen. Die Wände der Trägerpanelen weisen mehrere in horizontaler oder vertikaler Anordnung vorgesehene schlitzartige Ausströmöffnungen der Hydromassagedüsen gemäß der Erfindung auf.

In einer Ausgestaltung sind mehrere mit Auslaßöffnungen versehene Trägerpanelen zu einer Naßzelle, die eine Bodenwanne aufweist, zusammengefaßt, wobei die Naßzelle ein Boden-Ablaufventil, vorzugsweise mit Standrohr aufweist, welches Standrohr als Sicherheitsüberlauf dient. Das Bodenablaufventil steht über eine vorgesehene Ablaufleitung mit dem Ablaufkanal in Verbindung.

Die Bodenwanne weist einen Wasser-Absauganschluß auf, der die Wandung der Bodenwanne durchdringt und über eine vorgesehene Absaugleitung mit einer Umlaufpumpe in Strömungsverbindung steht. Die Umlaufpumpe ist mit Elektroenergie beaufschlagbar und zur Versorgung der Hydromassagedüsen betreibbar. Druckseitig der Umlaufpumpe ist eine Versorgungsleitung vorgesehen, über welche Versorgungsleitung eine Strömungsverbindung zu den innerhalb der Wandungen der Trägerpanelen angeordneten Ausstrahlöffnungen hergestellt ist.
Die innerhalb der Trägerpanelen angeordneten Hydromassagedüsen sind im Strömungskreislauf aus der Bodenwanne versorgbar.

In einer weiteren Ausgestaltung ist vorgesehen, daß innerhalb der Naßzelle eine kastenartige Sitzfläche ausgebildet ist. Der Sitzkasten weist in seinem Fußbereich eine oder mehrere Ansaugöffnungen auf. Der Innenhof des Sitzkastens dient der Aufnahme der Umlaufpumpe, welche Umlaufpumpe vorzugsweise als Unterwassser-Tauchpumpe ausgestattet ist, weiter dient der Innenhof des Sitzkastens der Aufnahme eines Reservoirs für Reinigungsmittel, welche Reinigungsmittel im Umlaufbetrieb dem Versorgungsmedium zusetzbar sind.

In einer weiteren vorteilhaften Ausgestaltung, welche die Hygienebedingungen innerhalb des Versorgungssystems verbessert, ist vorgesehen, den Versorgungskanal des Düsengehäuses absperrbar auszubilden. Vorzugsweise dient dazu ein Verschlußkörper, der innerhalb des Versorgungskanals axial bewegbar ist und durch den Druck des Versorgungsmediums in seine Öffnungsstellung bewegbar ist und vorzugsweise durch die Kraft aus einem Federkraftspeicher in seine Verschlußstellung zurückgeführt wird, wobei als Verschlußkörper vorzugsweise eine in eine Öffnungsstellung und in eine Verschlußstellung bewegbare Druckplatte dient, die in ihrer Verschlußstellung an eine vorgesehene Ringschulter anpressbar ist. Der Verschlußkörper ist vorzugsweise als einstückige Einheit in den Versorgungskanal einschiebbar und vorzugsweise tauschbar innerhalb des Versorgungskanals verankert.

Weitere Vorteile der Erfindung sind der nachfolgenden Beschreibung bevorzugter Ausführungsbeispiele, den Zeichnungen und den Ansprüchen entnehmbar. In den einzelnen Figuren sind für wiederkehrende Ausbildungen stets die gleichen Bezugszeichen verwendet, insoweit handelt es sich um Ausbildungen und Merkmale, die zu einer vorausgehend beschriebenen Figur bereits beschrieben und entsprechend auch in Kombination verwendbar sind.

Fig. 1 zeigt im Schnittbild eine Hydromassagedüse 1 in deren Innenhof 5 eine Beeinflussungszone I ausgebildet ist, wobei die Umschaltung der Strahlorientierung nach der Variante a) erfolgt.
Als zusätzliche Variante ist dieses Ausführungsbeispiel mit einem innerhalb des Düsengehäuses gelagerten und verdrehbaren einstückigen Bauteil dargestellt.

Die Hydromassagedüse 1 besitzt vorzugsweise ein im wesentlichen zylinderförmiges, rundes oder ovales Düsengehäuse 2 das sich mit einem Flanschkragen an der Innenseite einer Beckenwand 6 abstützt und in einer in der Beckenwand 6 vorgesehenen Montageöffnung 21 wasserdicht festlegbar ist. Das Düsengehäuse umfaßt den in seinem Innenraum im wesentlichen flach ausgebildeten Strömungskanal 10.
Das Düsengehäuse 2 weist einen Versorgungskanal 3 auf, der von außen in den Innenhof 5 des Düsengehäuses hineinführt. Der Versorgungskanal weist stromab eine Versorgungsdüse 4 auf, die Versorgungsdüse mündet in den, gegenüber ihrem im wesentlichen quadratisch bis rechteckig ausgebildeten Mündungs-Querschnitt, in einen gegenüber dem freien Durchtrittsquerschnitt der Düsenmündung in dem nach seitlich vergrößerten Innenhof 5. Der Innenhof 5 wird gebildet im wesentlichen durch zwei mit Abstand und im wesentlichen parallel zueinander verlaufenden Wandungen, die in Strömungsrichtung einen Flachkanal bilden, wobei der Abstand der Wandungen durch die Hohe der Austrittsöffnung der Versorgungsdüse 4 bestimmt ist. Von den zwei Wandungen ist in den Figuren 1-6 nur die Wandung 5a dargestellt. Der Flachkanal ist seitlich durch zwei Wandungen 9,9a geringerer Breite gebildet, stromab weist der Flachkanal eine Auslaßöffnung 11 auf, seitlich der Versorgungsdüse 4 mündet in den Innenhof 5 in dem Bereich der seitlichen Wandungen 9 wenigstens ein Steuerkanal 13, durch welchen Steuerkanal eine bestimmte Fluidmenge dem Innenhof 5 zuführbar oder aus dem Innenhof abführbar ist.

Die Versorgungsdüse 4 weist einen geringeren Querschnitt auf als der Versorgungskanal 3. Die die Versorgungsdüse begrenzenden Wendungen 4a,4b, die vorzugsweise mit einem Seitenverhältnis Breite: Höhe zwischen 1:1 bis 4:1 ausgebildet sind ragen im wesentlichen mit einer scharf ausgebildeten Strahlabrißkante 7 in den Querschnitt des Versorgungskanals 3 hinein.

Die seitliche Wendung 9 weist eine Ausbuchtung 8 auf, die mit einem nach außen gerichteten Verlauf ausgebildet ist. Der weitem Verlauf der Wendung 9 ist vorzugsweise gebogen, wenigstens jedoch im spitzem Winkel ausgebildet und ragt mit einer leicht stromauf gerichteten Endkante 19 in den Strömungskanal 10 hinein. Die Endkante 19 bildet zusammen mit den sonstigen Bereichen der die Beeinflussungszone I umfassenden Wandungen eine Auslaßöffnung 11. Die Auslaßöffnung 11 kann ggf. als Auffangdüse verstanden werden, die stromab in den Ausströmkanal 10 mündet. Die Auslaßöffnung 11 ist der Versorgungsdüse 4 gegenüberlieglend angeordnet und weist einen geringeren Durchlaßquerschnitt auf als der Innenhof mit der Beeinflussungszone I. Im wesentlichen im rechten Winkel zu der Versorgungsdüse 4 mündet in die Ausbuchtung 8 wenigstens eine Öffnung 12, welche Öffnung über einen anschließenden Steuerkanal 13 mit Impulsen oder mit einem der Umschaltung der Strahlorientierung dienenden Medium versorgbar ist.
Die Auslaßöffnung 11 der Beeinflussungszone I mündet in wenigstens einen anschließenden Ausströmkanal 14. Der Ausströmkanal weist stromab eine Auslaßöffnung 15 auf.

Die Versorgungsdüse 4, die Beeinflussungszone I mit der Ausbuchtung 8, die Öffnung 12, die Auslaßöffnung 11, der Ausströmkanal 14 mit der Auslaßöffnung 15 sind vorzugsweise als einstückiges Bauteil ausgebildet und mittels einer mit dem Düsengehäuse verbundenen Verankerungsvorrichtung 16, vorzugsweise mit einem Gewindering, drehbar und einstellbar in einer Ausnehmung des Düsengehäuses 2 festgelegt.
Der Innenhof 5 des Düsengehäuses 2 weist eine Aussparung auf, die als Ringkanal 17 mit dem Steuerkanal 13 in Strömungsverbindung steht. Der Ausströmkanal 14 weist stromabwärts eine keilförmige Querschnittserweiterung auf.

Fig. 2 zeigt ein Schnittbild durch eine Variante der Hydromassagedüse gemäß Fig. 1. Bei dieser Variante ist die Hydromassagedüse zur Abgabe eines Zentralstrahls und eines bistabilen Strahls ausgebildet. Zusätzlich ist der Innenhof 5, bzw. dessen Mantelwandungen in verdrehbarer Ausführung dargestellt.
Neben dem ersten Teilbereich mit der Beeinflussungszone I weist der Innenhof 5 des Düsengehäuses 2 eine der ersten Ausbuchtung 8 gegenüberliegenden Ausbuchtung 8a mit einem zweiten Teilbereich mit der Beeinflussungszone II auf. Die Wandung 9a der Ausbuchtung 8a ist im wesentlichen spiegelbildlich zu der Wandung 9 der Ausbuchtung 8 ausgebildet. Die Endkante 19a bildet zusammen mit der Endkante 19, zusammen mit den angrenzenden Seitenwandungen eine Auslaßöffung 11. Die Auslaßöffnung kann auch als Auffangdüse verstanden werden, an die stromab der Ausströmkanal 10 anschließt und in welchen Ausströmkanal 14 die Auffangdüse mündet.

Im wesentlichen im rechten Winkel zu der Versorgungsdüse 4 mündet in die Ausbuchtungen 8,8a die Öffnung 12,12a. Die Öffnungen 12 und 12a sind je über einen anschließenden Steuerkanal 13,13a mit wenigstens einem der Umschaltung der Strahlorientierung dienenden Impuls oder Steuermedium versorgbar.
Die Auslaßöffnung 11 mündet in wenigstens einen anschließenden Ausströmkanal 14. Der Ausströmkanal weist stromab eine keilförmige Erweiterung und eine Auslaßöffnung 15 auf. Die Versorgungsdüse 4, die Beeinflussungszonen I,II mit den Ausbuchtungen 8,8a, die Öffnung 12 und 12a, die Auslaßöffnung 11 und der Ausströmkanal 14 mit der Auslaßöffnung 15 sind als einstückiges Bauteil ausgebildet und mittels einer mit dem Düsengehäuse verbindbaren Verankerungsvorrichtung 16, vorzugsweise mit einem Gewindering, drehbar und einstellbar festgelegt.

Das Düsengehäuse 2 weist zwei Steuerkanäle 13,13a auf. Die Steuerkanäle münden durch die Öffnungen 12,12a in die Ausbuchtungen 8,8a, bzw. in den Innenhof 5.
Zusätzlich kann in den Ausströmkanal 14 eine mit der Atmosphäre in Strömungsverbindung stehende Belüftungsleitung 23 einmünden. Bevorzugt ist die Belüftungsleitung 23 mit einem nicht dargestellten Regelventil ausgestattet. Durch Veränderung des Querschnitts des Regelventils ist die Menge der durch die Belüftungsleitung strömenden Luft veränderbar, wobei die durch die Belüftungsleitung strömende Luft durch den Düseneffekt in den Ausströmkanal einsaugbar und regulierbar einstellbar ist. Diese zusätzliche Ausgestaltung ist selbstverständlich auch an der Variante gemäß Fig. 1 entsprechend anwendbar.

In einer nicht näher dargestellten Variante die in allen Ausführungsbeispielen anwendbar ist, ist der Ausströmkanal 14 im Bereich der Einmündung der Belüftungsleitung 23 als Diffusor mit einer stufenartigen nach außen führenden Querschnittserweiterung ausgebildet, wobei die Querschnittserweiterung wenigstens jedoch die Höhe des Ausströmkanals in Form einer absatzartigen Ausbildung erweitert.

Der Strömungsquerschnitt des Steuerkanals 13 gemäß Fig. 1 und der Steuerkanäle 13,13a gemäß Fig. 2 bis 6 sind mittels eines oder jeweils einem vorgesehenen manuell betätigbaren oder automatisch steuerbaren Ventils 22,22a regelbar.

Bevorzugt sind die Ventile 22,22a, mit Antrieben ausgestattet, die mittels Elektro-, pneumatischer oder hydraulischer Energie beaufschlagbar sind. Die Ventile sind zwischen einer Öffnungsstellung und einer Schließstellung betätigbar, wobei die Steuerung durch elektronische Mittel und einem der Automatisierung dienendes Programm erfolgt und zu diesem Zwecke vorgebbare Taktzeiten und vorgebbare Strahl-Richtungsorientierungen durch ein vorgegebenes Software-Programm abrufbar sind.
In einer bevorzugten Variante, welche nicht nur für eine Hydromassagedüse gemäß Fig. 2 anwendbar ist, ist wenigstens eines der Ventile 22,22a als Vibratorventil ausgebildet. In dieser nicht dargestellten Ausgestaltung weist der Innenhof des Ventils ein Vibrationselement auf. Das Vibrationselement ist durch Unterdruck oder durch Überdruck betätigbar. Dabei ist vorgesehen, eine gummielastische Membrane oder eine Klappe als Vibratorelement anzuordnen durch welche Membrane oder Klappe in schneller Taktfolge der Strömungs-Durchflußquerschnitt des Ventils veränderbar ist. Als Vibratorelement kann ebenfalls eine oder mehrere Kugeln vorgesehen sein, die bewegbar zwischen einem der Kugel zugeordneten Ventilsitz und einer Anschlagschulter bewegbar ist.

Im Rahmen der Erfindung wird vorgeschlagen, den jeweiligen Steuerkanal 13,13a neben den in die Beeinflußungszone I,II mündenden Öffnungen 12,12a, derart in Richtung stromab zu verlängern, daß je eine weitere (in der Zeichnung nicht dargestellte) Belüftungsöffnung versorgbar sind, wobei diese Belüftungsöffnungen mit Abstand zu den Kanten 19,19a, also stromab der Auffangdüse 11 in den Strömungskanal 10 münden.

Vorzugsweise ist die Luftversorgung der Steuerkanäle 13,13a durch ein vorgesehenes drucklufterzeugendes Gebläse unterstützbar. Diese Ausgestaltung ist ebenfalls auf die Figuren 1,3,4,6 übertragbar.

Fig. 3 zeigt eine weitere Variante, der Hydromassagedüse gemäß Fig. 1, wobei jedoch gegenüber Fig. 2 stromab der Auslaßöffnung 11 zwei in verschiedene Richtungen divergierende Ausströmkanäle 14,14a angeordnet sind. Innerhalb des Strömungskanals 10, vorzugsweise zentral, ist ein Strahlteiler 20 angeordnet, der mit einer stromauf gerichteten Keil- oder einer Kegelspitze ausgestattet ist und den Strömungskanal 10 in zwei Ausströmkanäle 14,14a unterteilt. Das die Ausströmkanäle tragende Bauteil ist vorzugsweise um seine Längsachse verdrehbar ausgebildet. Von den Ausströmkanälen sind die Medien in verschiedene Richtungen bistabil, jedoch durch Betätigung der die Ausströmkanäle bildenden Bauteils verdrehbar oder verschwenkbar, voreinstellbar abgebbar.

In einer weiteren Variante stehen die Ausströmkanäle 14,14a mit der Atmosphäre in Strömungsverbindung. Dazu ist wenigstens eine Belüftungsleitung 23 vorgesehen, welche in eine zwischen den Ausgangskanälen vorgesehene Verbindungsleitung 24 einmündet. Die Belüftungsleitung 23 weist ein nicht dargestelltes Steuerventil auf, wobei mittels des Steuerventils der Durchgangsquerschnitt der Belüftungsleitung veränderbar ist.

Zwischen den Wandungen des Versorgungskanals 3 und den Wandungen des verdrehbaren oder verschwenkbaren BauteiIs ist ein Dichtmittel 30 vorgesehen. Das Dichtmittel besteht bevorzugt aus einem O-Ring, der zwischen der stirnseitigen Wandung des Versorgungskanals und der gegenüberliegenden stirnseitigen Wandung des verdrehbaren oder verschwenkbaren Bauteils eingespannt ist und zwischen dem Versorgungskanal 3 und dem (den) Steuerkanal 13, (kanälen 13a) als Dichtmittel vorgesehen ist. Selbstverständlich ist das Dichtmittel auch in die vorausgehend beschriebenen Varianten der Hydromassagedüse einsetzbar.

Auch die als Fig. 3 beschriebene Variante arbeitet gemäß der Beschreibung zu Fig. 1 und 2 als Multivibrator, dazu sind die vorausgehend beschriebenen Merkmale für die Rückkopplung oder Pulsierung entsprechend auszubilden.

Fig. 4 zeigt eine weitere Variante der Hydromassagedüse, die als Mulitvibrator ausgebildet ist. Die in der Fig. 4 verwendeten Bezugszeichen sind identisch mit den vorausgehend benutzten Bezugszeichen soweit es sich dabei um gleiche Bauteile handelt.

Die Versorgungsdüse 4 mündet mit einem gegenüber dem Versorgungskanal 3 verringerten Querschnitt in den Innenhof 5 mit der Beeinflussungszone I,II. Im Nachbarbereich zu der Mündung der Öffnung der Versorgungsdüse 4 sind die Öffnung 12c,12d vorgesehen. Stromab ist der Innenhof mit einer zunehmenden Querschnittserweiterung ausgebildet. Stromab weist der Innenhof eine Auffangdüse 40 auf. In der Nachbarschaft der Auffangdüse 40 sind zwei Öffnungen 12e,12f ausgebildet. Die Öffnungen münden je in einen Nebenkanal 41,41a. Diese Nebenkanäle stehen mit den nahe der Versorgungsdüse 4 vorgesehenen Öffnungen 12c,12d in Strömungsverbindung. Die Nebenkanäle 41,41a sind an eine nicht dargestellte, mit der Atmosphäre in Strömungsverbindung stehende Belüftungsleitung angeschlossen.

Die Hydromassagedüsen gemäß den Darstellungen der Figuren 4 können wie vorausgehend zu Fig. 1 näher erläutert mit einem verdrehbaren oder verschwenkbaren Bauteil ausgestattet sein, bevorzugt erfolgt die Belüftung zusätzlich durch die Belüftungsleitung 23, wobei bevorzugt auch bei dieser Variante der Ausströmkanal im Bereich der Einmündung der Belüftungsleitung 23 mit einer diffusorartigen Querschnittserweiterung versehen ist.

Fig. 5 zeigt eine Variante einer Hydromassagedüse. Der Versorgungskanal 3 mündet mit einer Versorgungsdüse 4 in den Innenhof 5, in dem Innenhof ist wenigstens eine Beeinflussungszone I ausgebildet. Die Versorgungsdüse 4 weist einen geringeren Querschnitt auf als der Versorgungskanal 3. In den Versorgungskanal ragt wenigstens eine Wandung hinein, die als Strahlabrißkante 7 ausgebildet ist. Stromab der Strahlabrißkante 7 ist eine Wirbelkammer 43 ausgebildet. Die Wirbelkammer ist zum Ausströmkanal 10 hin offen und weist eine in den Ausströmkanal stromauf gerichtete Kante 19 auf. Stromab kann ein Strahlteiler vorgesehen sein, der, wie vorausgehend beschrieben den Ausströmkanal in zwei Teilkanäle unterteilt. Weiter ist die Belüftungsleitung 23 vorgesehen, die in den(die) Ausströmkanal(-kanäle) einmündet. Die Wirbelkammer 43 weist in ihrer Umfassungswand eine Öffnung 44 auf, die in einen Abflutkanal 45 mündet. Der Durchflußquerschnitt des Abflußkanals 45 ist durch ein vorgesehenes Ventil 22 regulierbar.
Wie für die vorausgehend beschriebenen Hydromassagedüsen bereits beschrieben ist auch diese Variante zusätzlich mit einem um seine Längsachse drehbar ausgebildeten Element ausgestattet. Wobei auch bei dieser Variante wie bei der Hydromassagedüse gemäß Fig. 1 ein Ringkanal 17 vorgesehen ist.

Fig. 6 zeigt eine Gruppe von Hydromassagedüsen 1. Bei der Darstellung handelt es sich um Ausbildungen, wie diese im einzelnen bereits zu Figur 2 beschrieben sind. Dabei liegt es im Rahmen der Erfindung, daß anstelle der Ausbildung der Beeinflussungszone gemäß Fig. 2 andere oder unterschiedliche Beeinflussungszonen gemäß den Figuren 1, 3, 4, 5 vorgesehen sind. Die zu Fig. 6 verwendeten Bezugszeichen sind identisch zu vorausgehend beschriebenen Merkmalen und Bauteilen.
Die Figur zeigt das an einer Beckenwand 6 des Wasserbeckens 35 festgelegte Gehäuse 2 der Hydromassagedüse 1 im Schnitt durch eine Ebene A-A.
Die Innenhöfe 5 sind innerhalb einer einstückigen Baueinheit nebeneinander in Reihe angeordnet. Die Baueinheit weist einen mit jedem einzelnen Innenhof in Strömungsverbindung stehenden Versorgungskanal 3 auf, aus welchem Versorgungskanal jede einzelne Versorgungsdüse mit einem Leistungsstrahl versorgbar ist. Weiter weist die Baugruppe pro Innenhof zwei Steuer-bzw. Teilabflut-Kanäle 13,13a auf, welche Kanäle ebenfalls mit jedem einzelnen Innenhof in Strömungsverbindung stehen.

Vorzugsweise sind die Ausströmkanäle 15 mit einem Schraubgewinde oder einem sonstigen Befestigungsmittel versehen. In welches Befestigungsmittel jeweils ein mit einem die Montageöffnung in der Beckenwand 6 überspannenden Bundflansch versehener Einschraubfitting 36, der vorzugsweise als Befestigungsmittel einen Gewindehals 37 aufweist, einschraubbar ist, wobei die Wandung des Wasserbeckens zwischen das Gehäuse des Düsengehäuses 2 und dem Bundflansch wasserdicht einklemmbar ist. Der Gewindehals bzw. der Bundflansch weist vorzugsweise eine zentrale Bohrung 38 auf, die als Ausströmöffnung dient.
Bevorzugt sind derartige Baugruppen senkrecht stehend oder horizontal liegend in den Wandungen der sanitären Einrichtungen angeordnet, wobei bevorzugt wenigstens eine Baugruppe in den sich gegenüberliegenden Wandungen der Längsseiten von Wasserbecken, nahe dem Beckenboden, horizontal liegend vorgesehen sind und in auf den Wandungen der Schmalbereichen vertikale Anordnung wenigstens einer Baugruppe erfolgt.

In der Darstellung ist an dem Umschaltelement UE 1 durch Pfeile das Ausstrahlmuster des Multivibrators symbolisiert. Die Richtungsorientierung des Abgabestrahls ist dabei pulsiert zwischen zwei unterschiedlichen Orientierungen bistabil umschaltbar. Die Steuerimpulse sind, wie vorausgehend beschrieben durch Rückkopplung erzeugbar, es ist jedoch auch denkbar, wie vorausgehend bereits beschrieben, die Versorgungsleitung(en) 32,32a beispielsweise mit einem Vibrations-Klappenventil oder mit magnetbetätigten Steuerventilen auszustatten.

Fig. 7 zeigt in der Ansicht von oben ein Wasserbecken 35 in dessen Wandungen mehrere Hydromassagedüsen 1 angeordnet sind. Die Hydromassagedüsen sind in Gruppen A und B in der Anordnung A1, A2, A3 usw und B1, B2, B3 an die Versorgungsleitungen 31 und 31a angeschlossen und durch diese Leitungen mit Liefermedium versorgbar. Die Wanne weist eine mit dem Wannen-Innenhof in Strömungsverbindung stehende Absaugvorrichtung 34 auf, zwischen der ein Strömungskreislauf unter Zuhilfenahme einer Umlaufpumpe über die Versorgungsleitungen 31,31a zu den Hydromassagedüsen herstellbar ist. Die Hydromassagedüsen sind an die Steuermedium-Versorgungsleitungen 32/32a angeschlossen und durch diese Leitungen mit Steuermedium versorgbar. Die zu den Gruppen von Hydromassagedüsen hinführenden Steuermedium-Versorgungsleitungen 32/32a weisen je ein Steuerventil 22 und 22a auf.
Durch unterschiedliche oder gleiche Betätigung der Steuerventile 22,22a ist die Richtungsorientierung des aus den Hydromassagedüsen abgebbaren Strahls wenigstens gemäß den Pfeildarstellungen in monostabiler oder in bistabiler Orientierung beeinflußbar, bevorzugt synchronisiert in vorgebbaren Taktzeiten orientiert abgebbar.
Die Schmalseite weist zwei Hydromassagedüsen als Baugruppe BG 1 und BG 2 auf, eine derartige Baugruppe ist beispielhaft in Fig. 6 dargestellt. Die Baugruppen sind analog der Einzel-Hydromassagen aus den Versorgungsleitungen versorgbar.

Die Pfeile zeigen verschiedene Strahlorientierungen. Die in der Grundeinstellung auf eine Ebene A/B orientierbaren Strahlen sind vorzugsweise in unterschiedliche Ebenen voreinstellbar und in jede gewünschte Lage zwischen horizontal bis vertikal veränderbar. Die Hydromassagedüsen sind sowohl für eine gegenläufige A1/B1, wie auch gleichläufige A3/B3 oder divergierende A2/B2 oder pulsiert wechselnd umschaltbare Strahlorientierung ausgebildet und betreibbar.

### Zeichenerklärung

- 1: Hydromassagedüse
- 2: Düsengehäuse
- 3: Versorgungskanal
- 4: Versorgungsdüse
- 4a;4b: Wandungen der Versorgungsdüse
- 5: Innenhof
- 5a,5b: parallel verlaufende Wandungen des Innenhofs
- 6: Beckenwand
- 7: Strahl-Abrißkante
- 8,8a: Ausbuchtung
- 9,9a: Wandung der Ausbuchtung
- 10: Strömungskanal
- 11: Auslaßöffnung
- 12,12a,12c,12d,12f: Öffnung
- 13,13a: Steuerkanal
- 14,14a,: Ausströmkanal
- 15: Auslaßöffnung
- 16: Verankerungsvorrichtung
- 17: Ringkanal
- 19,19a: Endkante der Wandung 8,8a
- 20: Strahlteiler
- 21: Montageöffnung
- 22,22a: Regelventil
- 23: Belüftungsleitung
- 24: Verbindungskanal
- 30: Dichtmittel
- 31,31a: Versorgungsleitung
- 32,32a: Zuleitung für das Steuermedium
- 34: Wasserbecken Absaugvorrichtung
- 35: Wasserbecken
- 36: Einschraubfitting
- 37: Gewindehals
- 38: Ausstrahlöffnung
- 40: Auffangdüse
- 41,41a: Verbindungskanal
- 42: Ringkanal
- 43: Wirbelkamnmer
- 44: Öffnung in der Wirbelkammer
- 45: Abflutleitung
- 46: Regelventil
- 50: Belüftungsleitung
- A,B: Längsachsen mit Gruppen von Hydromassagedüsen A1,B1 usw.
- UE1, UE2, UE3: Umschaltelemente in einer Baugruppe
- I,II: Beeinflussungszone
- BG: Baugruppe

## Patentansprüche

1. Verfahren zur Steuerung einer vorzugsweise in einem sanitären Wasserbecken angeordneten Hydromassagedüse (1) bei dem ein durch einen Innenhof (5) der Massagedüse (1) hindurchströmendes erstes Fluid in diesem mit zumindest einem zweiten Fluid zur Bildung eines aus einem Luft-Wassergemisch bestehenden Massagestrahls beaufschlagt wird, dadurch gekennzeichnet, daß die Strömungsrichtung des von der Massagedüse abgegebenen Massagestrahls durch Zuführen eines bestimmten Volumenstroms an zweitem Fluid zu dem ersten Fluid durch wenigstens einen winklig zur Strömungsrichtung des ersten Fluids in den Innenhof (5) mündenden Steuerkanal (13,13a) hindurch verändert wird.

2. Verfahren nach Anspruch 1, dadurch gekennzeichnet, daß das erste Fluid vor der Beaufschlagung mit dem zweiten Fluid über eine Strahlabrißkante (7) geführt wird.

3. Verfahren nach Anspruch 1 oder 2, dadurch gekennzeichnet, daß der Volumenstrom an zweitem Fluid durch elektrisch, pneumatisch oder hydraulisch betätigbares Ventil (22,22a) für den wenigstens einen Steuerkanal (13,13a) gesteuert wird.

4. Verfahren nach Anspruch 3, dadurch gekennzeichnet, daß das Ventil (22,22a) getaktet gesteuert wird.

5. Verfahren nach Anspruch 4, dadurch gekennzeichnet, daß die Taktzeiten durch ein elektronisches Steuerprogramm vorgegeben werden.

6. Vefahren nach Anspruch 4, dadurch gekennzeichnet, daß die Taktzeiten durch eine Rückkopplungsleitung vorgegeben werden.

7. Verfahren nach einem der Ansprüche 1 bis 6, dadurch gekennzeichnet, daß die den Innenhof (5) bildenden Wandungen (5a,5b) der Massagedüse (1) verschwenkt oder verdreht werden.

8. Verfahren nach einem der Ansprüche 1 bis 7, dadurch gekennzeichnet, daß als erstes Fluid Wasser und als zweites Fluid Luft eingesetzt werden.

9. Verfahren nach einem der Ansprüche 1 bis 8, dadurch gekennzeichnet, daß das erste Fluid einem Innenhof (5) zugeführt wird, der gegenüber dem Höhenquerschnitt der Versorgungsdüse (4) seitlich erweitert ist und im Bereich der seitlichen Erweiterung das zweite Fluid zugeführt wird.

10. Hydromassagedüse (1) mit einem Düsengehäuse (2), innerhalb welchem ein Innenhof (5) ausgebildet ist, in welchen Innenhof von außen ein Versorgungskanal (3) mit einer Versorgungsdüse (4) mündet, welcher Innenhof (5) eine Belüftungsöffnung aufweist, die mit der Atmosphäre in Strömungsverbindung steht, durch welche Belüftungsöffnung der aus der Versorgungsdüse (4) abgebbare Leistungsstrahl zum Zwecke der Bildung eines Gemischs aus Wasser und Luft mit Luft versorgbar ist, wobei die Hydromassagedüse (1) mit einem mit Druck beaufschlagbaren Leistungsstrahl versorgbar ist und eine Einrichtung zur Beeinflussung der Richtungsorientierung des in den Innenhof des Wasserbeckens abgebbaren Strahls aufweist, dadurch gekennzeichnet,
daß die Einrichtung zur Beeinflussung der Strahl-Richtungsorientierung als fluidische Beeinflussungszone (I,II), die einen Flachkanal-Abschnitt aufweist, ausgebildet ist und die Orientierung des Leistungsstrahls durch Zuführung oder Abführung eines Steuermediums beeinflußbar ist, wobei das Steuermedium in den Innenhof (5) der Hydromassagedüse (1) durch wenigstens eine Öffnung (12,12a,12c,12d,12f) zuführbar oder aus dem Innenhof (5) abführbar ist, welche Öffnung in einer Wandung seitlich der Versorgungsdüse (4) vorgesehen ist.

11. Hydromassagedüse als Vorrichtung nach Anspruch 10,
dadurch gekennzeichnet, daß der Innenhof (5) stromab eine Auffangdüse (40) aufweist, in deren Nachbarschaft zwei Öffnungen (12e,12f) ausgebildet sind, die in Verbindungskanäle (41,41a) münden, welche Verbindungskanäle mit den stromauf nahe der Versorgungsdüse (4) vorgesehenen Öffnungen (12c,12d) in Strömungsverbindung stehen.

12. Hydromassagedüse nach einem der Ansprüche 10 oder 11,
dadurch gekennzeichnet, daß der Innenhof (5) seitlich der Versorgungsdüse (4) wenigstens eine Öffnung (12,12a) aufweist durch welche Öffnung der Innenhof belüftbar ist, daß der Verlauf der Wandungen (9,9a) seitlich der Versorgungsdüse (4) (9,9a) im wesentlichen spiegelbildlich ausgebildet sind, und die Endkanten der Wandungen (9,9a) ggf. zusammen mit sonstigen den Innenhof umfassenden Wandungen, die Auslaßöffnung (11) bilden.

13. Hydromassagedüse (1) als Vorrichtung nach einem der Ansprüche 10 bis 12 dadurch gekennzeichnet, daß neben-einander zwei in den Innenhof (5) mündende Versorgungs-düsen (4) angeordnet sind, und daß zwischen diesen Versorgungsdüsen (4) ein weiterer belüftbarer Kanal in den Innenhof (5) mündet.

14. Hydromassagedüse (1) als Vorrichtung nach einem der Ansprüche 10 bis 13, dadurch gekennzeichnet, daß wenigstens die seitlichen Umfassungswände (9,9a) des Innenhofs (5) und der eine Auslaßöffnung (15) aufweisende, an den Innenhof anschließenden Ausströmkanal (14) als einstückiges Bauteil ausgebildet ist und mittels einer mit dem Düsengehäuse (2) verbundenen Verankerungsvorrichtung (16) gehalten, jedoch verdrehbar oder verschwenkbar einstellbar ist.

## Claims

1. Procedure for the control of a hydro-massage nozzle (1), preferably installed in a sanitary water basin, in which the first fluid passing through a prechamber (5) of the massage nozzle (1) and, for formimg a massage jet consisting of an air-water mix, is under pressure contacted by a second fluid and being characterized in that the flow direction of the massage jet generated by the massage nozzle is in addition of a certain volumetric flow added by the second fluid to the first fluid at an angular flow direction in the prechamber (5) being altered by the control channel (13,13a) terminating in said chamber.

2. Procedure according to Claim 1 characterized in that the first fluid prior to pressure contact with the second fluid is passed over a separation edge (7).

3. Procedure according to Claim 1 or 2 characterized in that the volumetric flow on the second fluid is directed by an electrically, pneumatically or hydraulically actuated valve (22, 22a) into at least one control channel (13, 13a).

4. Procedure according to Claim 3 characterized in that the valve (22, 22a) is controlled at a fixed cycle time.

5. Procedure according to Claim 4 characterized in that the fixed cycle tim is preselected by an electronic control programme.

6. Procedure according to Claim 4 characterized in that the fixed cycle time is preselected by a feedback line.

7. Procedurere according to one of the Claims 1 to 6 being characterized in that the walls (5a, 5b) forming the prechamber (5) of the massage nozzle are slewed or turned.

8. Procedure according to one of the Claims 1 to 7 characterized is that fluid water being used first and fluid air used consequently.

9. Procedure according to one the Claims 1 to 8 being characterized in that the first fluid is passed into an internal chamber (5) which, vis-a-vis the cross-sectional elevation of the supply nozzle (4) is laterally enlarged and fluid supplied within the range of said lateral enlargement.

10. Hydro-massage nozzle (1) with a nozzle housing (2) formed within an inner chamber (5) in which a supply channel (3) with a supply nozzle 4 terminates and said inner chamber (5) being provided with a breather orifice connected via flow link to the atmosphere; said breather orifice, being supplied with air via a power jet branched off the supply nozzle (4) for the forming of a water and air mix, whereas the hydro-massage nozzle (1) being subject to a power jet applied under pressure and offering a feature for influencing the direction of the jet diverted to the inner chamber of the water basin and characterized in that the feature for influencing the jet direction as fluidic zone of influence (I, II) produced a flat jet sector where the orientation of the power jet being influenced by adding or deducing a control medium, wheras said control medium being either added in the inner chamber (5) of the hydro-massage nozzle (1) via at least one orifice (12, 12a, 12c, 12d, 12f) or discharged from the inner chamber (5) through an orifice in the wall laterally appointed at the supply nozzle (4).

11. Hydro-massage nozzle as fixture according to Claim 10 characterized in that the inner chamber (5) is downstream provided with catch nozzle (40) with two orifices (12e, 12f) in its vicinity and which terminates on the connection channels (41, 41a) serving as connection channels to the envisaged orifices (12c, 12d) upstream in the vicinity of the supply nozzle (4) serving thus as flow connection.

12. Hydro-massage nozzle according to the Claim 10 or 11, characterized in that the inner chamber (5) appointed laterally to the supply nozzle (4) is provided with at least one orifice (12, 12a) via which the inner chamber can be aerated so that the course of the walls (9, 9a) to the side of the supply nozzle (4) (9, 9a) forms an essentially mirror-inverted configuration and the end edges of the walls (9, 9a) form, if appropriate, together with the other walls encompassing the inner chamber the discharge orifice (11).

13. Hydro-massage nozzle (1) as fixture according to one of the Claims 10 to 12 characterized in that two adjoining supply nozzles terminate in the inner chamber (5) and in that appointed between these supply nozzles (4) a further aeratable channel ends in the inner chamber (5).

14. Hydro-massage nozzle (1) as fixture according to Claims 10 to 13 characterized in that at least the lateral encompassing walls (9, 9a) of the inner chamber (5) and one discharge orifice (15) provide for a discharge channel (14) connected to the inner chamber being, module formed in one part, secured by an anchoring fixture (16) connected to the nozzle housing (2) yet able to be slewed or tuned to any setting.

## Revendications

1. Procédé de commande d'une buse d'hydromassage (1) disposeée dans un lavabo de sanitaire où un premier fluide traversant une cavité interne (5) de la buse de massage (1) entre en collision dans cette dernière avec un second fluide de manière à former un jet de massage se composant d'un mélande d' eau et d' air, caractérisé en ce que le sens d' écoulement du jet de massage issu de la buse de massage est modifié par apport d'un courant volumique défini du second fluide au premier fluide par au moins un canal de commande (13, 13a) débouchant dans la cavité interne (5) en formant un angle par rapport au sens d'écoulement du premier fluide.

2. Procédé selon la revendication 1, caractérisé en ce que le premier fluide est guidé avant la collision avec le second fluide par un brisant de jet (7).

3. Procédé selon la revendication 1 ou 2, caractérisé en ce que le canal est commandé au niveau du second fluide par une vanne actionnée électriquement, pneumatiquement ou hvdrauliquement (22, 22a) pour au moins le premier canal (13, 13a).

4. Procédé selon la revendication 3, caractérisé en ce que la vanne (22, 22a) est commandé par cycle.

5. Procédé selon la revendication 4, caractérisé en ce que les temps de cycle sont prévus par un programme de commande électronique

6. Procédé selon la revendication 4, caractérisé en ce que les temps de cycle sont prédéterminés par une conduite d'approvisionnnement de retour.

7. Procedé selon l'une des revendications 1 à 6, caractérisé en ce que les parois (5a, 5b) formant la vavité interne (5) de la buse de massage (1) peuvent être tournées ou pivotées.

8. Procédé selon l'une des revendications 1 à 7, caractérisé en ce qu'on utilise de l'eau comme premier fluide et de l'air comme second fluide.

9. Procédé selon l'une des revendications 1 à 8, caractérisé en ce que le premier fluide est amené à une cavité interne (5) qui est élargie latéralement par rapport à la section transversale en hauteur de la buse d'alimentation (4) et le econd fluide est amené dans la zone de l'élargissement latéral.

10. Buse d'hydromassage (1) avec une enveloppe de buse (2) à l'intérieur de laquelle est ménagée une cavité interne (5), cavité dans laquelle débouche de l'extérieur un canal d'alimentation (3) par une buse d'alimentation (4), cavité interne (5) qui présente une ouverture de mise à l'air qui communique avec l'atmosphère, ouverture de mise à l'air par laquelle le jet puissant issu de la buse d'alimentation (4) peut être alimenté en air pour former un mélange d'eau et d'air, la buse de massage (1) pouvant être alimentée d'un jet puissant sollicité par la pression et présentant un dispositif pour agir sur l'orientation de direction du jet émis dans la vavité interne du lavabo, caractérisé en ce que le dispositif d'influence sur l'orientation directionnelle du jet est agencé comme une zone d'influence du fluide (I,II) qui présente une section de canal plat et l'orientation du jet puissant peut être influencée par apport ou retrait d'un fluide de commande, le fluide de commande pouvant être amené dans la vavité interne (5) de la buse d'hydromassage (1) par au moins une ouverture (12, 12a, 12c, 12d, 12e) ou être évacué de la cavité interne (5), ouverture qui est prévue dans une paroi sur le côté de la buse d'alimentation (4).

11. Buse d'hydromassage en tant que dispositif selon la revendication 10, caractérisée en ce que la cavité interne (5) présente en aval une buse de récupération (40) à proximité de laquelle sont ménagées deux ouvertures (12e, 12f) qui débouchent dans des canaux de liaison (41, 41a), canaux de liaison qui sont en connexion avec les ouvertures (12c, 12d) prévues en amont près de la buse d'alimentation (4).

12. Buse d'hydromassage selon la revendication 10 ou 11, caractérisé en ce que la cavité interne (5) présente sur le côté de la buse d'alimentation (4) au moins une ouverture (12, 12a), ouverture par laquelle la cavité interne peut être mise à l'air, en ce que l'allure des parois (9, 9a) est agencée de manière sensiblement symétrique sur le côté de la buse d'alimentation (4) (9, 9a) et les bords d'extrémité des parois (9, 9a) forment ensemble le cas échéant avec les autres parois entourant la cavité, l'ouverture de sortie (11).

13. Buse d'hydromassage (1) en tant que dispositif selon les revendications 10 à 12, caractérisé en ce que deux buses d'alimentation (4) débouchant dans la cavité interne (5) sont disposées l'une à côté de l'autre et en ce qu'entre les buses d'alimentation (4) débouche dans la cavité interne (5) un autre canal pouvant être mis à l'air.

14. Buse d'hydromassage (1) en tant que dispositif selon les revendications 10 à 13, caractérisé en ce qu'au moins les parois latérales d'entourage (9, 9a) de la cavité interne (5) et le canal d' écoulement présentent une ouverture de sortie (15), est formé d'une seule pièce dans la continuité de la cavité et est maintenu au moyen d'un dispositif d'ancrage (16) relié à l'enveloppe de buse (2) mais est réglable par rotation ou pivotement.
